# EUROPÄISCHE PATENTSCHRIFT

(11) **EP 1 113 117 B1**
(45) Veröffentlichungstag und Bekanntmachung des Hinweises auf die Patenterteilung: **15.09.2004**
(21) Anmeldenummer: 00128484.3
(22) Anmeldetag: 23.12.2000
(51) Int. Cl.: E04B 7/22, E04D 3/35, E04D 13/12, E04B 7/20, E04D 1/34

(54) **Aufsparren-Dämmsystem für Hausdächer und Verfahren zur Herstellung eines Schindeldaches**
Insulating system placed on roof rafters and method of making a shingle roof
Système d'isolation placé sur des chevrons de toit et méthode de construction d'un toit en bardeaux

(30) Priorität: 29.12.1999 DE 19963662
(43) Veröffentlichungstag der Anmeldung: 04.07.2001
(73) Patentinhaber: Brohlburg, Guido, 56626 Andernach (DE)
(72) Erfinder: Brohlburg, Guido, 56626 Andernach (DE); Wagner, Michael, 54340 Longnich (DE)
(74) Vertreter: Zellentin, Wiger, Dipl.-Ing.

(56) Entgegenhaltungen:
- EP-A- 0 380 948
- EP-A- 1 070 581
- WO-A-96/26330
- DE-U- 29 516 871
- DE-U- 29 605 441

## Beschreibung

Die vorliegende Erfindung betrifft ein Aufsparren-Dämmsystem für die Herstellung von Schindeldächern sowie ein diesbezügliches Verfahren.

Herkömmlich werden Schindeldächer folgendermaßen hergestellt. Auf die Sparren wird eine Sichtschalung aufgenagelt und mit einer Windsperre belegt. Darauf wird die Aufsparrendämmung mit einer Konterlattung befestigt, welche wiederum eine rauhe Schalung mit einer Vordeckung trägt, auf der die Schindeleindeckung z.B. mit Schieferplatten erfolgt, welche aufgenagelt oder aufgeschraubt werden.

Diese Vorgehensweise ist sehr aufwendig und daher verhältnismäßig teuer. Der Prospekt der Firma Homasote, New Jersey "Top Level Intelligence" in US-Z "Prog. Architecture", 1987, H.2, schlägt ein vereinfachtes Dach vor, bei welchem ein Dämmstoffkem aus Polyisocyanurat-Schaum beidseitig mit je einer Oberhaut und einer Unterhaut belegt ist, wobei die Schindeln in die Oberhaut eingenagelt werden. Die Platten stoßen stumpf aneinander.

Nachteilig an diesem System ist, daß der Plattenstoß auf den Sparren angeordnet werden muß, da sonst zwischen den Dämmplatten ein nicht belastbarer Spalt entstehen würde, an welchem die Platten auch nicht genagelt werden könnten, da sie federn. Das Stoßen der Platten auf der Sparrenmitte (Sparrenachse) erfordert ein sehr genaues Arbeiten sowie bei unregelmäßigen Sparrenabständen einen Zuschnitt beim Verlegen mit dem damit verbundenen Abfall. Außerdem ist der Sparrenabstand auf etwa 60 cm begrenzt.

Ein weiteres Aufsparren-Dämmsystem ist aus der Druckschrift WO-A-96 26330 bekannt.

Die vorliegende Erfindung hat sich demgegenüber die Aufgabe gestellt, ein Aufsparren-Dämmsystem für die direkte Eindeckung mit Schindeln zu schaffen, bei welchem die Dämmplatten zwischen den Sparren gestoßen werden können, wobei die Sparren auch Abstände von über 1,2 m aufweisen können und wobei dieses als Kaltdach ausführbar ist, d.h. insbesondere keine Dampfsperre erfordert.

Die Lösung dieser Aufgaben gelingt mit einem Aufsparren-Dämmsystem, welches die Merkmale des Hauptanspruches aufweist, vorteilhafte Ausgestaltungen finden sich in den Unteransprüchen.

Überraschenderweise hat sich durch Versuche herausgestellt, daß eine Kaltdachkonstruktion dann möglich ist, wenn die genannten Diffusionswiderstände eingehalten werden, wobei die an sich geringe Hinterlüftung der aufgenagelten oder aufgeschraubten Schindeln (z.B. Schieferplatten) in diesem Falle ausreicht, um die erforderliche Trockenheit der Dämmelemente zu gewährleisten. Dampfsperren sind somit nicht erforderlich.

Die Sandwichplatten aus Schaumstoffkem und Ober- wie Unterhaut können "endlos" verlegt werden, d.h. der Stoß kann beliebig zwischen den Sparren erfolgen, er ist nicht auf die Sparrenachse beschränkt, so daß Verschnitt weitestgehend entfällt. Die Stöße sind auch dann frei tragend und begehbar, wenn dieser mittig zwischen den Sparren liegt, auch bei einem Abstand zwischen den Sparren von mehr als 1,2 m. Insbesondere bleibt hierbei auch die Nagelbarkeit erhalten, d.h. der Verbund der ineinandergeschobenen Elemente federt nicht.

Die Abschrägung des Dämmstoffkernes erleichtern das Zusammenschieben der Sandwichplatten. Um das Einfügen zusätzlich zu erleichtern, sind zwischen den Abschrägungen und nahe diesen Einschnitte in die Stirnflächen des Schaumstoffkerns eingebracht, so daß die Überstände beim Einschieben in das Nachbarelement gestaucht werden können. Die Einschnittiefe beträgt dabei etwa 30 mm.

Besonders bewährt haben sich Materialstärken von Ober- und Unterhaut von 8-20 mm und eine solche des Kerns von etwa 80-200 mm. Als Schaumstoff kommen insbesondere PU-Schaum und EPS sowie XPS in Frage, welche die angegebenen Diffusionswiderstände aufweisen. Das Holzspan- oder Fasermaterial ist insbesondere eine mitteldichte Faserplatte MDF.

Schindeldächer erfordern besondere Sicherheitsdachhaken, die herkömmlich direkt mit den Sparren verankert sein müssen. Vorliegend ist dieser über die Sandwichplatten mit den Sparren zu verschrauben. Die Erfindung schlägt hierfür einen solchen mit einer vergrößerten Auflagerplatte vor, um die Flächenpressung zu erhöhen, wobei insbesondere 6 Langschrauben in Reihe verwendet werden. Die Bohrungen in der Auflagerplatte verlaufen unter einem Winkel von 60°, unter welchem auch die Schrauben in die Dämmelemente eingebracht werden, so daß diese im wesentlichen auf Zug belastet werden.

Das erfindungsgemäße Verfahren besteht somit darin, daß man Sandwichplatten aus einem Schaumstoffkern und einer Ober- und Unterhaut aus Holzfaser- oder Holzspannmaterial nut-federartig (allseitig) miteinander verbindet, diese direkt mit den Sparren verbindet und auf diese die Schindeln aufnagelt oder aufschraubt. Die Schindeln werden dabei vorzugsweise unter Gebindesteigung verlegt, d.h. nicht parallel zu den waagrechten Stoßkanten der Dämmelemente.

Anhand der beiliegenden Figuren wird die vorliegende Erfindung näher erläutert. Dabei zeigen
- Figur 1: einen Querschnitt durch das Dach,
- Figur 2: den Sicherheitshaken in Draufsicht und
- Figur 3: eine Dämmplatte.

**Figur 1** zeigt eine erfindungsgemäße Dämmplatte 1, die mit den Sparren 2 eines Daches verbunden ist, wobei auf den Sparren 2 auch eine zusätzliche Holzschalung 14 aufgelegt sein kann.

Die Dämmplatte 1 weist eine Oberhaut 3 und eine Unterhaut 4 aus mitteldichter Faserplatte (MDF) auf, die Materialstärke von Oberhaut 3 beträgt 19 mm und diejenige der Unterhaut 4 beträgt etwa 16 mm, oder weniger die des Dämmstoffkerns z. B. 200 mm.

Auf die Oberhaut 3 werden die Schindeln (Holz oder insbesondere Schiefer) genagelt.

Da Ober- 3 und Unterhaut 4 retativ dünn sind, erfolgt die Nagelung vorzugsweise mit geschmiedeten, feuerverzinkten konischen Vierkantnägeln, die einen Ausziehwiderstand F_{z} von 457 [N] in der Faserplatte ermöglichen und somit jeglichen Windkräften standhalten. Dabei beträgt deren Länge^{LSR} = 35 mm und deren Nenndurchmesser dₙ = 2,8 mm. Die üblicherweise verwendeten Breitkopfstifte (F 149) mit rundem Gewindeschaft führen demgegenüber lediglich zu Ausziehwiderständen von F_{z} = 239 [N]. Darüber hinaus wurden auch andere Befestigungsmittel (Schrauben, Nägel) geprüft und zur Verwendung freigegeben.

Auf die Oberhaut 3 ist der Sicherheitshaken 15 geschraubt. Er besteht aus der Auflageplatte 12, in welche die unter 60° verlaufenden Bohrungen 13 eingebracht sind und die von den Längsschrauben 16 unter gleichem Winkel durch die Dämmplatte 1 hindurch in den Sparren 2 eingeschraubt sind. Es werden 6 selbstschneidende Holzschrauben mit einem Durchmesser von d = 6 mm bei einer Dämmstoff- und Schalungsdicke von bis zu 140 mm bei einer Mindesteinschraubtiefe von S_{g} = 66 mm und einem Durchmesser von d = 8 mm bei Dicken bis zu 200 mm und Mindesteinschraubtiefen im Sparren von S_{g} = 56 mm verwendet.

An die Auflageplatte 12 kann sich ein Schrägschenkel 11 anschließen, der die Kröpfung 17 und an dieser die Öse 18 trägt.

Ein solcher Sicherheitshaken 15 ist somit überall dort zu verwenden, wo er direkt auf Dämmstoffplatten aufliegend befestigt werden soll, unabhängig davon, welcher Belag sich darüber befindet.

**Figur 2** zeigt den Sicherheitshaken 15 in Draufsicht, die Auflageplatte 12 ist gegenüber herkömmlichen Haken verbreitert (60 mm) und verlängert (460 mm), es sind 6 unter 60° verlaufende Bohrungen 13 eines Durchmessers von d = 10 mm vorgesehen.

**Figur 3** zeigt ein Paar von Dämmplatten 1, wie sie erfindungsgemäß vorzugsweise eingesetzt werden. Diese sind in der eigenen älteren Patentanmeldung DE 199 34 372.1 näher beschrieben.

Sie bestehen aus der Oberhaut 3, der Unterhaut 4 und dem dazwischen liegenden, mit diesen verklebten Dämmstoffkern 5.

Der Kern 5 weist je zwei aneinanderstoßende Überstände 6 und zwei entsprechend dimensionierte Rücksprünge 7 gegenüber den Holzfaserplatten auf, wobei die Überstände 6 an den Vorderkanten Abschrägungen 9 aufweisen, zu denen beabstandet und parallel Einschnitte 10 verlaufen, so daß die nach außen anschließenden Bereiche der Überstände federn können.

Schiebt man die Teile zusammen, so entsteht ein eigenstabiler Verbund.

### Bezugszeichenliste

- 1: Dämmplatte
- 2: Dachsparren
- 3: Oberhaut
- 4: Unterhaut
- 5: Dämmstoffkern
- 6: Überstände
- 7: Rücksprünge
- 8: Kanten
- 9: Abschrägungen
- 10: Einschnitte
- 11: Schrägschenkel
- 12: Auflageplatte
- 13: Bohrungen
- 14: Schalung
- 15: Sicherheitshaken
- 16: Längsschrauben
- 17: Kröpfung
- 18: Öse

## Patentansprüche

1. Aufsparren-Dämmsystem für Hausdächer, bei welchem Dämmplatten (1) auf den Dachsparren (2) befestigt sind, welche eine Oberhaut (3) und eine Unterhaut (4) aus Holzmaterial wie insbesondere Holzfasermaterial und zwischen diesen einen Dämmstoffkern (5) aufweisen, wobei die Oberhaut (3) direkt mit Schindeln belegbar ist, **dadurch gekennzeichnet**
a) dass die Oberhaut (3) und Unterhaut (4) einen Diffusionswiderstand von etwa 8 µ aufweisen wobei, der Dämmstoffkern (5) einen solchen von etwa 20 bis 70 µ aufweist;
b) dass der Dämmstoffkern (5) gegenüber Ober- (3) und Unterhaut (4) je zwei aufeinanderstoßende Überstände (6) und zwei aneinanderstoßende Rücksprünge (7) besitzt;
c) dass die oberen und unteren Kanten (8) der Überstände des Dämmstoffkerns (5) mit Abschrägungen (9) versehen sind so daß
d) die Dämmplatten (1) nut-federartig ineinandergreifen, und dass der Dämmstoffkern (5) zwischen der Ober-(3) und des Unterhaut (4) mit diesen verklebt ist.

2. Aufsparren-Dämmsystem nach Anspruch 1, **dadurch gekennzeichnet, daß** zwischen den Abschrägungen (9) zu Ober- (3) und Unterhaut (4) parallele Einschnitte (10) in den Dämmstoffkern (5) eingebracht sind.

3. Aufsparren-Dämmsystem nach Anspruch 1 oder 2, **dadurch gekennzeichnet, daß** auch die Außenkanten von Oberhaut (3) und Unterhaut (4) Nut-Feder-Elemente aufweisen.

4. Aufsparren-Dämmsystem nach Anspruch 1 bis 3, **dadurch gekennzeichnet, daß** Oberhaut (3) und Unterhaut (4) eine Materialstärke von etwa 8-20 mm aufweisen.

5. Aufsparren-Dämmsystem nach Anspruch 1 bis 4, **dadurch gekennzeichnet, daß** der Dämmstoffkern (5) eine Dicke von zwischen etwa 80 und 200 mm besitzt.

6. Aufsparren-Dämmsystem nach Anspruch 1 bis 5, **dadurch gekennzeichnet, daß** der Dämmstoffkern (5) aus Polyurethan(PU)schaum, einem expandierten (EPS) oder einem extrudierten (XPS) Schaumpolystyrol besteht.

7. Aufsparren-Dämmsystem nach einem der Ansprüche 1 - 6, **dadurch gekennzeichnet, daß** Oberhaut (3) und Unterhaut (4) aus mitteldichten insbesondere wasserableitenden Faserplatten (MDF) bestehen.

8. Aufsparren-Dämmsystem nach einem der Ansprüche 1 bis 7, **dadurch gekennzeichnet, daß** auf die Oberhaut (3) Sicherheitshaken (15) aufgeschraubt sind, wobei diese eine Auflageplatte (12) mit einer Länge von etwa 460 mm und einer Breite von etwa 60 mm aufweist, welche Bohrungen (13) besitzt und die Auflageplatte (12) unter einem Winkel von etwa 60° zur Oberhaut (3) durch das Dämmelement (5) hindurch mit den dieses tragenden Sparren des Daches verschraubt ist.

9. Aufsparren-Dämmsystem nach Anspruch 8, **dadurch gekennzeichnet, daß** die Auflageplatte (12) 6 Bohrungen aufweist.

10. Verfahren zur Herstellung eines Schindeldaches, unter Verwendung von einem Aufsparren-Dämmsystem gemäß einem der Ansprüche 1 bis 9, **dadurch gekennzeichnet, daß** man die so gebildeten Dämmelemente nut-federartig miteinander verbindet, diese unmittelbar auf die Sparren aufnagelt oder aufschraubt und auf der Oberhaut Schindeln in an sich bekannter Weise befestigt.

## Claims

1. Insulating system placed on roof rafters and intended for building roofs, said insulating system comprising insulating boards (1) that are mounted on the roof rafters (2) and said insulating boards (1) comprising an upper skin (3) and a lower skin (4) that are made of wood material, such as particularly wood fiber material, and further comprising an insulant core (5) therebetween, wherein shingles can be placed directly on the upper skin (3), **characterized in that**
a) the upper skin (3) and the lower skin (4) comprise a diffusion resistance of approximately 8 µ, with the insulant core (5) comprising a diffusion resistance of approximately 20 to 70 µ;
b) the insulant core (5) possesses two projections (6) abutting against each other and two recesses (7) adjacent to each other, in relation to the upper skin (3) and the lower skin (4);
c) the upper and lower edges (8) of the projections of the insulant core (5) are provided with chamfers (9), so that
d) the insulating boards (1) engage each other in the manner of a tongue-and- groove system, and that the insulant core (5) between the upper skin (3) and the lower skin (4) is bonded thereto.

2. Insulating system placed on roof rafters according to Claim 1, **characterized in that** indentations (10) arranged in parallel to the upper skin (3) and the lower skin (4) are inserted in the insulant core (5) between the chamfers (9).

3. Insulating system placed on roof rafters according to Claim 1 or 2, **characterized in that** the outer edges of the upper skin (3) and the lower skin (4) also comprise tongue-and-groove elements.

4. Insulating system placed on roof rafters according to Claims 1 through 3, **characterized in that** the upper skin (3) and the lower skin (4) comprise a material thickness of approximately 8 to 20 mm.

5. Insulating system placed on roof rafters according to Claims 1 through 4, **characterized in that** the insulant core (5) has a thickness ranging from approximately 80 to 200 mm.

6. Insulating system placed on roof rafters according to Claims 1 through 5, **characterized in that** the insulant core (5) consists of polyurethane (PU) foam, of an expanded polystyrene (EPS) or of an extruded polystyrene (XPS).

7. Insulating system placed on roof rafters according to anyone of Claims 1 through 6, **characterized in that** the upper skin (3) and the lower skin (4) consist of medium-density and, in particular, water-draining fiber boards (MDF).

8. Insulating system placed on roof rafters according to anyone of Claims 1 through 7, **characterized in that** safety hooks (15) are screwed onto the upper skin (3), wherein said upper skin (3) comprises a supporting board (12) having a length of approximately 460 mm and a width of approximately 60 mm and wherein said supporting board (12) is provided with holes (13) and is screwed to the rafters of the roof carrying the insulating element (5) at an angle of approximately 60 degrees in relation to the upper skin (3) and through said insulating element (5).

9. Insulating system placed on roof rafters according to Claim 8, **characterized in that** the supporting board (12) comprises 6 holes.

10. Method of making a shingle roof, with use being made of an insulating system placed on roof rafters according to anyone of Claims 1 through 9, c**haracterized in that** the insulating elements thus formed are connected to each other in the manner of a tongue-and-groove system, that said insulating elements are nailed or screwed directly onto the rafters and that shingles are attached to the upper skin in the usual manner.

## Revendications

1. Système de calorifugeage sur chevrons pour les toits des maisons, dans lequel des plaques calorifuges (1) présentant un recouvrement supérieur (3) et un recouvrement inférieur (4) en bois, notamment en fibres de bois et un noyau en matériau calorifuge (5) situé entre ces derniers sont fixées sur les chevrons du toit (2), le recouvrement supérieur (3) pouvant être directement recouvert de bardeaux, **caractérisé en ce que**
a) le recouvrement supérieur (3) et le recouvrement inférieur (4) font preuve d'une résistance à la diffusion d'environ 8µ, le noyau en matériau calorifuge faisant preuve d'une telle résistance comprise entre 20 et 70µ,
b) le noyau en matériau calorifuge (5) est muni par rapport au recouvrement supérieur (3) et au recouvrement inférieur (4) de deux saillies (6) qui se touchent et de deux décrochements (7) qui se rejoignent,
c) les bords inférieurs et supérieurs (8) des saillies du noyau en isolant (5) sont munis de biseaux (9), pour que
d) les plaques calorifuges (1) s'accrochent les unes dans les autres à la manière de rainures et languettes et le noyau en matériau calorifuge (5) entre le recouvrement supérieur (3) et le recouvrement inférieur (4) est collé avec ces dernières.

2. Système de calorifugeage sur chevrons selon la revendication 1, **caractérisé en ce que** des entailles (10) parallèles au recouvrement supérieur (3) et au recouvrement inférieur (4) sont ménagées entre les biseaux (9) dans le noyau en matériau calorifuge (5).

3. Système de calorifugeage sur chevrons selon l'une quelconque des revendications 1 ou 2, **caractérisé en ce que** les bords extérieurs du recouvrement supérieur (3) et du recouvrement inférieur (4) sont également munis d'éléments à rainures et languettes.

4. Système de calorifugeage sur chevrons selon l'une quelconque des revendications 1 à 3, **caractérisé en ce que** le recouvrement supérieur (3) et le recouvrement inférieur (4) présentent une épaisseur de matériau comprise entre 8 à 20 mm.

5. Système de calorifugeage sur chevrons selon l'une quelconque des revendications 1 à 4, **caractérisé en ce que** le noyau en matériau calorifuge (5) présente une épaisseur comprise entre 80 et 200 mm.

6. Système de calorifugeage sur chevrons selon l'une quelconque des revendications 1 à 5, **caractérisé en ce que** le noyau en matériau calorifuge (5) est constitué de mousse polyuréthane (PU), d'une mousse de polystyrène expansé (EPS) ou extrudé (XPS).

7. Système de calorifugeage sur chevrons selon l'une quelconque des revendications 1 à 6, **caractérisé en ce que** le recouvrement supérieur (3) et le recouvrement inférieur (4) sont constitués de plaques de fibres (MDF) de densité moyenne, notamment hydrophobes.

8. Système de calorifugeage sur chevrons selon l'une quelconque des revendications 1 à 7, **caractérisé en ce que** des crochets de sécurité (15) sont vissés sur le recouvrement supérieur (3), ce dernier étant muni d'une plaque de support (12) d'une longueur de 460 mm environ et d'une largeur de 60 mm environ, munie de perçages (13) et la plaque de support (12) est vissée sous un angle de 60° par rapport au recouvrement supérieur (3), à travers l'élément calorifuge (5) sur les chevrons du toit qui le portent.

9. Système de calorifugeage sur chevrons selon la revendication 8, **caractérisé en ce que** la plaque de support (12) est munie de 6 perçages.

10. Méthode de construction d'un toit en bardeaux, en ayant recours à un système de calorifugeage sur chevrons selon l'une quelconque des revendications 1 à 9, **caractérisée en ce qu'**on relie les éléments calorifuges ainsi formés à la manière des rainures et languettes, pour les clouer ou les visser directement sur les chevrons et les fixer de façon connue en soi sur le recouvrement supérieur des bardeaux.
